# EUROPÄISCHE PATENTSCHRIFT

(11) **EP 1 129 921 B1**
(45) Veröffentlichungstag und Bekanntmachung des Hinweises auf die Patenterteilung: **05.01.2005**
(21) Anmeldenummer: 01810123.8
(22) Anmeldetag: 07.02.2001
(51) Int. Cl.: B61G 7/12

(54) **Kupplungsvorrichtung für Schienenfahrzeuge**
Coupling device for railway vehicles
Dispositif d'accouplement pour véhicules ferroviaires

(30) Priorität: 02.03.2000 DE 10010063
(43) Veröffentlichungstag der Anmeldung: 05.09.2001
(73) Patentinhaber: Schwab Verkehrstechnik AG, 8207 Schaffhausen (CH)
(72) Erfinder: Fassbind, Mike, 8248 Uhwiesen (CH)
(74) Vertreter: Rottmann, Maximilian R.

(56) Entgegenhaltungen:
- DE-B- 1 005 548
- DE-B- 1 052 440
- US-A- 710 929
- US-A- 1 346 545

## Beschreibung

Die Erfindung betrifft eine Kupplungsvorrichtung für Schienenfahrzeuge nach dem Oberbegriff des Anspruchs 1.

Derartige Kupplungsvorrichtung können an verschiedenartigsten Schienenfahrzeugen eingesetzt werden. Damit die Kupplungsvorrichtung im unbelasteten, nicht gekuppelten Zustand eine kuppelbereite Grundstellung einnimmt, in der sie zumindest annähernd parallel zur Längsmittelachse des Schienenfahrzeugs ausgerichtet ist, müssen Zentriereinrichtungen vorgesehen werden. Die Zentriereinrichtungen müssen ein Verschwenken des Tragarms zulassen, damit die Kupplungsvorrichtung im eingekuppelten Zustand beim Durchfahren von Kurven seitlich ausgelenkt werden kann.

Eine allgemein bekannte Zentriereinrichtung für Kupplungsvorrichtungen der hier zur Rede stehenden Art weist zwei mit Rollen versehene Rollenhebel auf, welche gelenkig am Fahrzeug abgestützt sind und über eine Zugfeder gegeneinander vorgespannt sind. Im fahrzeugseitigen Endbereich weist die Zentriereinrichtung am Tragarm angeordnete Nocken auf, weiche mit den Rollenhebeln zusammenzuarbeiten bestimmt sind, indem der Tragarm durch die sich an den Nocken anlegenden Rollen ausgerichtet wird. Die Zentriereinrichtung kann für bestimmte Kupplungsvorrichtungen so ausgelegt werden, dass die Kupplungsvorrichtung in der funktionsbereiten Wirkstellung gegenüber der Längsmittelachse des Schienenfahrzeugs um einige Grad ausgelenkt ist. Dies ist insbesondere dann sinnvoll, wenn der Kupplungskopf eine Abschrägung aufweist, entlang welcher er sich beim Einkuppeln selbsttätig in die Endkuppelstellung verschiebt. In dieser Endkuppelstellung verläuft dann die Längsmittelachse des Tragarms parallel zur Längsmittelachse des Schienenfahrzeugs oder fällt mit dieser zusammen. Derartige Zentriereinrichtungen weisen jedoch einige Nachteile auf: Zum einen sind sie relativ teuer in der Herstellung und zum anderen sind sie empfindlich in Bezug auf Verdrehungen des Tragarms um seine Längsmittelachse. Schliesslich unterliegt eine derartige Zentriereinrichtung einem nicht unerheblichen Verschleiss, was eine regelmässige Überprüfung und/oder Wartung bedingt.

Aus der DE 1 005 548 ist eine Aufhängung für Mittelkupplungen von Schienenfahrzeugen mit federbetätigter Mittelstellung bekannt. Die Aufhängung weist zwei am Fahrzeugrahmen schwenkbar angelenkte Tragarme auf, welche direkt oder indirekt mit dem Kupplungsgehäuse verbunden sind. Die Tragarme sind mittels Drehfedern abgestützt, wobei die Drehfedern so angeordnet sind, dass sie sowohl vertikal wie auch horizontal eine Mittenrückstellung des Kupplungsgehäuses bewirken.

Aus der US 710,929 geht eine schwenkbar gelagerte Fahrzeug-Kupplung hervor, die in vertikaler Richtung mittels einer federnd aufgehängten Platte abgestützt ist. Um die Kupplung im Ruhezustand in der Mittenstellung zu halten, ist ein Kettenmechanismus vorgesehen. Dieser Kettenmechanismus besteht aus zwei auf jeder Kupplungsseite angeordneten Ketten, welche über eine mit unterschiedlichen Durchmessern versehene Umlenkrolle miteinander verbunden sind. Dabei ist die eine Kette mit dem Fahrzeug verbunden, während die andere Kette mit der Kupplung verbunden ist. Die mit dem Fahrzeug verbundene Kette ist am kleineren Durchmesser der Umlenkrolle und die mit der Kupplung verbundene Kette am grösseren Durchmesser der Umlenkrolle fixiert. Die fahrzeugseitige Abstützung der jeweiligen Kette verfügt zudem über eine Federmechanismus zum elastischen Abstützen der jeweiligen Kette. Bei einer alternativen Ausführungsform dieser Kupplung ist anstelle der jeweiligen Umlenkrolle ein Kipphebelmechanismus mit unterschiedlich langen Kipphebeln vorgesehen, wobei die mit dem Fahrzeug verbundene Kette am kürzeren Kipphebel und die mit der Kupplung verbundene Kette am längeren Kipphebel fixiert ist.

Die Aufgabe der Erfindung besteht nun darin, eine im Oberbegriff des Anspruchs 1 definierte Kupplungsvorrichtung für Schienenfahrzeuge derart auszugestalten, dass sie einfach aufgebaut und kostengünstig zu realisieren ist, dass sie weitgehend verschleissfrei ist und zudem in Bezug auf Verdrehungen des Tragarms um dessen Längsmittelachse unempfindlich ist.

Diese Aufgabe wird durch eine Kupplungsvorrichtung gelöst, welche die im Kennzeichen des Anspruchs 1 angeführten Merkmale aufweist.

Bevorzugte Ausbildungen der Kupplungsvorrichtung sind in den abhängigen Ansprüchen 2 bis 10 umschrieben.

Nachfolgend werden zwei Ausführungsbeispiele der Erfindung anhand von Zeichnungen näher erläutert. In diesen Zeichnungen zeigt:
Fig. 1 eine Draufsicht auf eine Kupplungsvorrichtung mit einem ersten Ausführungsbeispiel einer Zentriereinrichtung;
Fig. 2 die Kupplungsvorrichtung gemäss Fig. 1 in einer ersten Phase beim seitlichen Auslenken in der einen Richtung;
Fig. 3 die Kupplungsvorrichtung gemäss Fig. 1 in einer zweiten Phase beim seitlichen Auslenken in der einen Richtung;
Fig. 4 die Kupplungsvorrichtung gemäss Fig. 1 beim seitlichen Auslenken in der anderen Richtung;
Fig. 5 die Kupplungsvorrichtung gemäss Fig. 1 in einer ersten Phase beim Einknicken des Tragarms;
Fig. 6 die Kupplungsvorrichtung gemäss Fig. 1 in einer zweiten Phase beim Einknicken des Tragarms;
Fig. 7 die Kupplungsvorrichtung gemäss Fig. 1 in vollständig eingeknicktem Zustand, und
Fig. 8 die Kupplungsvorrichtung mit einer alternativen Ausbildung der Zentriereinrichtung.

Anhand der Figur 1 wird der prinzipielle Aufbau der Kupplungsvorrichtung zusammen mit einem ersten Ausführungsbeispiel der Zentriereinrichtung näher erläutert. Da der grundsätzliche Aufbau von gattungsgemässen Kupplungsvorrichtungen bekannt ist, sind viele Bereiche der Kupplungsvorrichtung nur schematisch dargestellt. Im wesentlichen wird nachfolgend deshalb nur auf die erfindungsgemäss relevanten oder für das allgemeine Verständnis wichtigen Bauteile eingegangen.

Die Kupplungsvorrichtung weist einen durch zwei Gelenkarme gebildeten Tragarm 1 auf, wobei der dem Schienenfahrzeug zugewandte hintere Gelenkarm das Bezugszeichen 2 trägt und der vordere, dem Schienenfahrzeug abgewandte Gelenkarm mit dem Bezugszeichen 3 versehen ist. Der hintere Gelenkarm 2 ist über ein Lager 7 drehbar am Schienenfahrzeug abgestützt, währenddem die beiden Gelenkarme 2, 3 über ein Knickgelenk 8 miteinander verbunden sind. Am vorderen Gelenkarm 3 ist der eigentliche Kupplungskopf 4 angeordnet.

Um die beiden Gelenkarme 2, 3 in der hier gezeigten gestreckten Stellung gegenseitig fixieren zu können, ist am hinteren Gelenkarm 2 ein Verriegelungsmechanismus 11 angeordnet, welcher den vorderen Gelenkarm 3 an einem das Knickgelenk 8 fahrzeugseitig überragenden Fortsatz 5 verdrehsicher fixiert. Der Verriegelungsmechanismus 11 weist dazu einen drehbar angeordneten Verriegelungshebel 12 auf, welcher von einer Feder 13 in der verriegelten Stellung gehalten wird. Zum Verdrehen des Verriegelungshebels 12 ist dieser mit einem Zugseil 14 verbunden, welches endseitig mit einem Handgriff 15 zum manuellen Entriegeln des Verriegelungsmechanismus 11 versehen ist.

Damit die Kupplungsvorrichtung in der gezeigten kuppelbereiten Grundstellung gehalten wird, ist eine Zentriereinrichtung 17 vorgesehen. Diese weist zwei auf je einer Seite des Tragarms 1 angeordnete Zugmittel 18, 19 auf, welche einerseits am Fahrzeug und andererseits am Tragarm 1 fixiert sind. Zum Fixieren des jeweiligen Zugmittels 18, 19 am Tragarm 1 ist je ein Ausleger 21, 22 vorgesehen, der mit einem auslenkbaren und mittels einer Feder 25, 26 belasteten Auslegerarm 23, 24 versehen ist. Die Feder 25, 26 zieht den jeweiligen Auslegerarm 23, 24 nach innen gegen einen Anschlag 30, 31, an welchen sich der Auslegerarm 23, 24 in seiner unbelasteten Ruhestellung anlegt. Zum Fixieren des Zugmittels 18, 19 am Fahrzeug ist jeweils ein seitlich des Tragarms 1 angeordnetes Abstützelement 32, 33 vorgesehen. Die genannten Elemente sind derart aufeinander abgestimmt, dass die zwischen dem fahrzeugseitigen Fixierpunkt 32a, 33a des Zugmittels 18, 19 und dem tragarmseitigen Fixierpunkt 23a, 24a des Zugmittels 18, 19 verlaufende Kraftlinie, in der Grundstellung des Tragarms 1, auf der dem Tragarm 1 abgewandten Aussenseite der Drehachse 27, 28 des jeweiligen Auslegerarms 23, 24 verläuft, so dass der jeweilige Auslegerarm 23, 24 unter der Einwirkung des Zugmittels 18, 19 vom Anschlag 30, 31 abgehoben und nach aussen verschwenkt werden kann. Die Zugmittel 18, 19 sind so angeordnet, dass sie einen Winkel von ca. 5 bis 15 Grad mit der Längsmittelachse 9 des Tragarms 1 einschliessen. Durch diese Auslegung wird sichergestellt, dass der Tragarm 1 im unbelasteten Zustand in der kuppelbereiten Grundstellung gehalten wird. Im vorliegenden Beispiel ist die Kupplungsvorrichtung in der funktionsbereiten Grundstellung gegenüber der Längsmittelachse 10 des Schienenfahrzeugs um ca. 2.5° auslenkt, so dass sich der Kupplungskopf 4 beim Einkuppeln selbsttätig entlang seiner kopfseitigen Abschrägung, relativ zum gegenüberliegenden Kupplungskopf, in die Endkuppelstellung bewegen kann.

Fig. 2 zeigt die Kupplungsvorrichtung gemäss Fig. 1 in einer ersten Phase beim seitlichen Verschwenken in der einen Richtung. Aus dieser Darstellungen ist ersichtlich, dass der der Schwenkrichtung P gegenüberliegende Auslegerarm 24, unter der Einwirkung des aktiven Zugmittels 19 ausgelenkt wird. Da die zwischen den beiden Befestigungspunkten 24a, 33a des aktiven Zugmittels 19 verlaufende Kraftlinie am Anfang des Verschwenkens sehr nahe am Drehpunkt 28 des Auslegerarms 24 verläuft, ist die aufzuwendende Kraft zum Verschwenken des Tragarms 1 im ersten Moment relativ gross. Mit zunehmendem Verschwenken des Tragarms 1 jedoch (Fig. 3) nimmt der Abstand zwischen der Kraftlinie des aktiven Zugmittels 19 und dem Drehpunkt 28 des Auslegerarms 24 zu und die aufzuwendende Kraft entsprechend ab.

Fig. 4 zeigt die Kupplungsvorrichtung gemäss Fig. 1 beim Verschwenken in der anderen Richtung P1. In diesem Fall verhält es sich analog zum Verschwenken in der anderen Richtung, wobei nunmehr der andere, wiederum der Schwenkrichtung P1 gegenüberliegende Auslegerarm 23, unter der Einwirkung des Zugmittels 18 ausgelenkt wird.

Die von der Zentriereinrichtung auf den Tragarm 1 einwirkenden Zentrierkräfte sind von verschiedenen Faktoren abhängig. Bezogen auf die kupplungsbereite Grundstellung der Kupplungsvorrichtung können durch Variation des Winkels zwischen dem Zugmittel 18, 19 und der Längsmittelachse 9 der Kupplungsvorrichtung, durch die Anordnung und Ausgestaltung der Ausleger 21, 22 sowie der Auslegerarme 23, 24, durch die Vorspannung und Federrate der Federn 25, 26 sowie durch die Befestigungspunkte der Zugmittel 18, 19, insbesondere durch den Verlauf der Kraftline zwischen den fahrzeugseitigen Fixierpunkten 32a, 33a der Zugmittel 18, 19 und den tragarmseitigen Fixierpunkten 23a, 24a der Zugmittel 18, 19, namentlich durch den Abstand der Kraftlinien von der Drehachse 27, 28 des jeweiligen Auslegerarms 23, 24, die Zentrierkräfte und/oder der Kraftverlauf variiert werden.

Im vorliegenden Beispiel übernimmt das vom Schienenfahrzeug aus gesehen linke Zugmittel 18 jedoch noch eine weitere Aufgabe, indem sie den beiden Gelenkarmen 2, 3 beim Einknicken eine bestimmte Bewegungsbahn aufzwingt. In der Fig. 5 ist die Kupplungsvorrichtung in einer ersten Phase beim Einknicken des Tragarms 1 dargestellt. Um den Tragarm 1 einknicken und die Kupplungsvorrichtung in einen kompakten, zurückgezogenen Zustand überführen zu können, muss zuerst der Verriegelungsmechanismus 11 entriegelt werden. Durch Ziehen am Handgriff 15 wird der Verriegelungshebel 12 über das Zugseil 14 entgegen der Kraft der Feder 13 verdreht, so dass der Tragarm am Knickgelenk 8 eingeknickt werden kann. Dazu wird der Kupplungskopf 4 manuell in Richtung des Pfeiles P2 verschwenkt (Fig. 6). Durch das Verschwenken des Kupplungskopfs 4 wird der Fortsatz 5 und mit ihm der daran angeordnete Ausleger 21 um den Drehpunkt 9 des Knickgelenks 8 herum verdreht, so dass die Kraftlinie zwischen den zwei Befestigungspunkten 23a, 32a des Zugseils 18 nach innen auf die dem Tragarm 1 zugewandte Seite der Drehachse 27 des Auslegerarms 23 wandert. Nachdem die genannte Kraftlinie innerhalb der Drehachse 27 des Auslegerarms 23 verläuft, können vom aktiven Zugmittel (18) Führungskräfte auf den Tragarm (1) übertragen werden, da das aktive Zugmittel (18) zusammen mit der Kraft der den Auslegerarm belastenden Feder 25 den drehbaren Auslegerarm 23 in der Wirkstellung zu halten bestrebt sind, so dass der Auslegerarm 23 vom Zugseil 18 in Richtung des Anschlags 30 gezogen wird und in dieser Wirkstellung verharrt. Wenn also das Zugseil 18 gespannt ist und der Kupplungskopf 4 weiter verschwenkt wird, so wird dem hinteren Gelenkarm 2 eine Schwenkbewegung nach links aufgezwungen, da sich der Abstand zwischen der Stirnseite des Schienenfahrzeugs und dem Befestigungspunkt 32a des Zugseils 18 am Auslegerarm 23, durch das gestreckte Zugseil 18, nicht mehr vergrössern kann.

Fig. 7 zeigt die Kupplungsvorrichtung in vollständig eingeknicktem Zustand. Der Kupplungskopf 4 ist dabei in einer Halterung 35 aufgenommen und darin fixiert.

In der Fig. 8 ist die Kupplungsvorrichtung mit einer alternativen Ausbildung einer Zentriereinrichtung 37 dargestellt, wobei nur die eine Hälfte der Zentriereinrichtung 37 näher erläutert wird. In diesem Ausführungsbeispiel ist anstelle eines Führungsseils eine Führungsstange 39 vorgesehen. Zum Fixieren der Führungsstange 39 am Auslegerarm 23 ist ein bogenförmiges Element 40 versehen, das drehbar am Auslegerarm 23 abgestützt ist. Die Führungsstange 39 ist in einer Aufnahme am bogenförmigen Element 40 geführt und mit einem Anschlag (nicht dargestellt) versehen, welcher bewirkt, dass sich die Führungsstange 39 beim Verschwenken des Tragarms 1 nach links frei durch die Aufnahme hindurchbewegen kann -aufgrund der Verkürzung der Distanz zwischen dem Befestigungspunkt 32a des Führungsmittels 39 am Schienenfahrzeug und der Aufnahme- und daher inaktiv ist, währenddem sich der Anschlag der Führungsstange 39 beim Verschwenken des Tragarms 1 nach rechts an der Aufnahme anlegt und den Auslegerarm 23 in der vorgängig beschriebenen Weise entgegen der Vorspannung der Feder 25 um die Drehachse 27 verdreht, so dass der Tragarm 1 ohne nennenswerte Beeinflussung nach rechts verschwenkt werden kann. Beim Einknicken des Tragarms 1 wandert die Kraftlinie 25 zwischen den zwei Befestigungspunkten 23a, 32a der Führungsstange 39 nach innen auf die dem Tragarm 1 zugewandten Seite der Drehachse 27 des Auslegerarms 23, wodurch wiederum bewirkt wird, dass die Führungsstange 39 den beiden Gelenkarmen 2, 3 eine Schwenkbahn aufzwingt.

Durch verschiedene Massnahmen, namentlich durch die Ausgestaltung und den Befestigungsort des Auslegers 21 sowie durch den Befestigungsort des Zugmittels 18, 39 am Schienenfahrzeug kann der von der Kupplungsvorrichtung zum Einknicken benötigte Freiraum variiert werden bzw. die Kupplungsvorrichtung kann an die Gegebenheiten des Schienenfahrzeugs angepasst werden. Ausserdem kann die Schwenkbahn so gewählt werden, dass der Kupplungskopf 4 einen vorgegebenen seitlichen Bereich nicht verlässt, indem der Kupplungskopf 4 beim Einschwenken beispielsweise nie über die seitliche Kontur des Schienenfahrzeugs vorzustehen kommt. Ausserdem kann, je nach seitlichem Auslenken des hinteren Gelenkarms 3, die Ruhestellung der Kupplungsvorrichtung bzw. deren Platzbedarf variiert werden.

Nebst dem hier beschriebenen Ausführungsbeispiel einer Kupplungsvorrichtung können im Rahmen des in den Patentansprüchen definierten Schutzumfanges natürlich auch andersartig gestaltete Kupplungsvorrichtungen vorgesehen werden. Anstelle eines manuell zu betätigenden Einknickmechanismus könnte dieser auch elektrisch, pneumatisch oder hydraulisch angetrieben werden.

Die wesentlichen Vorteile der beschriebene Zentriervorrichtung lassen sich wie folgt zusammenfassen:
- praktisch verschleissfrei;
- unempfindlich in Bezug auf vertikale Belastungen des Tragarms und/oder in Bezug auf Verdrehen des Tragarms um seine Längsachse;
- einfach im Aufbau und kostengünstig in der Herstellung;
- mit zunehmender Auslenkung der Kupplungsvorrichtung nimmt die Zentrierkraft ab, währenddem sie um die Nullage herum (kuppelbereite Grundstellung) den Anforderungen entsprechend gross ist;
- reduzierter Platzbedarf im Bereich der fahrzeugseitigen Anlenkung des Tragarms, kein seitliches Auslenken der Zentriermittel (Zugmittel 18, 19) in Richtung der Schwenkbewegung.

## Patentansprüche

1. Kupplungsvorrichtung für Schienenfahrzeuge, mit einem fahrzeugseitig angelenkten Tragarm (1), der endseitig einen Kupplungskopf (4) trägt, und mit einer Zentriereinrichtung (17), welche den Tragarm (1) horizontal in einer kuppelbereiten Grundstellung zu halten bestrebt ist, wobei die Zentriereinrichtung (17) zwei auf je einer Seite des Tragarms (1) angeordnete Zugmittel (18, 19) umfasst, welche einerseits am Fahrzeug und andererseits an einem am Tragarm (1) befestigten Auslegerarm (23, 24) fixiert sind, **dadurch gekennzeichnet, dass** die Zugmittel (18, 19) über je einen mit einem um eine Drehachse (27, 28) auslenkbaren und federbelasteten Auslegerarm (23, 24) versehenen Ausleger (21, 22) am Tragarm (1) fixiert sind, wobei die Ausleger (21, 22) entlang des Tragarms (1) liegen und wobei die Distanz zwischen der Drehachse (27, 28) des jeweiligen Auslegers (21, 22) und dem fahrzeugseitigen Drehpunkt (7) des Tragarms (1) kleiner ist als die Distanz zwischen dem jeweiligen Befestigungspunkt (23a, 24a) des Zugmittels (18, 19) an dem jeweiligen Auslegerarm (23, 24) und dem fahrzeugseitigen Drehpunkt (7) des Tragarms (1).

2. Kupplungsvorrichtung nach Anspruch 1, **dadurch gekennzeichnet, dass** die zwischen dem fahrzeugseitigen Fixierpunkt (32a, 33a) des Zugmittels (18, 19) und dem tragarmseitigen Befestigungspunkt (23a, 24a) des Zugmittels (18, 19) verlaufende Kraftlinie, in der Grundstellung des Tragarms (1), auf der dem Tragarm (1) abgewandten Aussenseite der Drehachse (27, 28) des jeweiligen Auslegerarms (23, 24) verläuft.

3. Kupplungsvorrichtung Anspruch 1 oder 2, **dadurch gekennzeichnet, dass** die Distanz zwischen den am Tragarm (1) angeordneten Auslegern (21, 22) und dem fahrzeugseitigen Drehpunkt (7) des Tragarms (1) zumindest 25% der Länge der Kupplungsvorrichtung beträgt.

4. Kupplungsvorrichtung nach Anspruch 2 oder 3, **dadurch gekennzeichnet, dass** sich der Abstand der Kraftlinie von der Drehachse (27, 28) des Auslegerarms (23, 24) des aktiven Zugmittels (18, 19) beim Auslenken des Tragarms (1) vergrössert, so dass die zentrierwirksame Federkraft mit zunehmender Auslenkung des Tragarms (1) abnimmt.

5. Kupplungsvorrichtung nach einem der vorhergehenden Ansprüche, **dadurch gekennzeichnet, dass** das jeweilige Zugmittel (18, 19) mit der Längsmittelachse (9) des sich in der Grundstellung befindlichen Tragarms (1) einen Winkel einschliesst.

6. Kupplungsvorrichtung nach einem der vorhergehenden Ansprüche, **dadurch gekennzeichnet, dass** die Zugmittel (18, 19) als Seile ausgebildet sind.

7. Kupplungsvorrichtung nach einem der Ansprüche 1 bis 5, **dadurch gekennzeichnet, dass** das Zugmittel (18, 19) als Stange ausgebildet ist, welche tragarmseitig in einer Führung aufgenommen ist und einen mit der Führung zusammenwirkenden Anschlag aufweist.

8. Kupplungsvorrichtung nach einem der vorhergehenden Ansprüche, **dadurch gekennzeichnet, dass** der Tragarm (1) mit einem Knickgelenk (8) versehen ist, welche den Tragarm (1) in einen hinteren und einen vorderen Gelenkarm (2, 3) unterteilt, wobei das eine Zugmittel (18) derart angeordnet ist, dass es dem hinteren Gelenkarm (2) beim Einknicken des vorderen Gelenkarms (3) eine der Bewegungsrichtung des vorderen Gelenkarms (3) entgegengesetzte Schwenkbewegung aufzwingt.

9. Kupplungsvorrichtung nach Anspruch 8, **dadurch gekennzeichnet, dass** der vordere Gelenkarm (3) einen das Knickgelenk (8) im gestreckten Zustand des Tragarms (1) fahrzeugseitig überragenden Fortsatz (5) aufweist, an welchem einer der Ausleger (21) fixiert ist.

10. Kupplungsvorrichtung nach Anspruch 9, **dadurch gekennzeichnet, dass** die Zentriereinrichtung (17) derart ausgebildet ist, dass sich die genannte Kraftlinie beim Einknicken des Tragarms (1) auf die dem Tragarm (1) zugewandte Seite des drehbaren Auslegerarms (23) verschiebt, so dass das aktive Zugmittel (18) und die Kraft einer den Auslegerarm belastenden Feder (25) den drehbaren Auslegerarm (23) in der Wirkstellung zu halten bestrebt sind und vom aktiven Zugmittel (18) Führungskräfte auf den Tragarm (1) übertragen werden können.

## Claims

1. Coupling device for rail vehicles, having a supporting arm (1) which is coupled to the vehicle and which is fitted at the end with a coupling head (4), and having a centring device (17) which attempts to hold the supporting arm (1) horizontally in a normal position which is ready for coupling, the centring device (17) comprising two traction means (18, 19) which are arranged on each side of the supporting arm (1) and which are secured at one end to the vehicle and at the other end to an extension arm (23, 24) which is attached to the supporting arm (1), **characterized in that** the traction means (18, 19) are secured to the supporting arm (1) by means of, in each case, one extension element (21, 22) which is provided with a spring-loaded extension arm (23, 24) which can be deflected about an axis (27, 28) of rotation, the extension elements (21, 22) being located along the supporting arm (1), and the distance between the axis (27, 28) of rotation of the respective extension element (21, 22) and the pivot point (7) of the supporting arm (1) on the vehicle is shorter than the distance between the respective attachment point (23a, 24a) of the traction means (18, 19) to the respective extension arm (23, 24) and the pivot point (7) of the supporting arm (1) on the vehicle.

2. Coupling device according to Claim 1, **characterized in that** the force line which extends between the point (32a, 33a) where the traction means (18, 19) is secured to the vehicle and the point (23a, 24a) where the traction means (18, 19) is attached to the supporting arm extends, in the normal position of the supporting arm (1), on the outside of the axis (27, 28) of rotation, facing away from the supporting arm (1), of the respective extension arm (23, 24).

3. Coupling device according to Claim 1 or 2, **characterized in that** the distance between the extension elements (21, 22) which are arranged on the supporting arm (1) and the pivot point (7) of the supporting arm (1) on the vehicle is at least 25% of the length of the coupling device.

4. Coupling device according to Claim 2 or 3, **characterized in that** the distance between the force line and the axis (27, 28) of rotation of the extension arm (23, 24) of the active traction means (18, 19) increases when the supporting arm (1) is deflected, with the result that the spring force which has a centring effect decreases as the deflection of the supporting arm (1) increases.

5. Coupling device according to one of the preceding claims, **characterized in that** the respective traction means (18, 19) encloses an angle with the longitudinal centre axis (9) of the supporting arm (1) which is in the normal position.

6. Coupling device according to one of the preceding claims, **characterized in that** the traction means (18, 19) are embodied as cables.

7. Coupling device according to one of Claims 1 to 5, **characterized in that** the traction means (18, 19) is embodied as a rod which is held at the supporting arm end in a guide and has a stop which interacts with the guide.

8. Coupling device according to one of the preceding claims, **characterized in that** the supporting arm (1) is provided with a buckling joint (8) which divides the supporting arm (1) into a rear joint arm (2) and a front joint arm (3), one traction means (18) being arranged in such a way that, as the front joint arm (3) folds in, a pivoting movement which is opposed to the direction of movement of the front joint arm (3) is imposed on the rear joint arm (2).

9. Coupling device according to Claim 8, **characterized in that** the front joint arm (3) has a projection (5) which projects over the buckling joint (8) at the vehicle end in the extended state of the supporting arm (1) and on which one of the extension elements (21) is secured.

10. Coupling device according to Claim 9, **characterized in that** the centring device (17) is embodied in such a way that the entire force line is displaced when the supporting arm (1) buckles onto that side of the rotatable extension arm (23) which faces the supporting arm (1), with the result that the active guide means (18) and the force of a spring (25) which loads the extension arm endeavour to hold the rotatable extension arm (23) in the active position and guide forces can be transmitted to the supporting arm (1) by the active traction means (18).

## Revendications

1. Dispositif d'accouplement pour véhicules ferroviaires, avec une console, articulée côté véhicule (1), qui porte une tête d'accouplement (4) côté extrémité et avec un mécanisme de centrage (17), qui s'efforce de maintenir la console (1) horizontalement dans une position initiale, prête à être accouplée, le mécanisme de centrage (17) comprenant, disposés chacun d'un côté de la console (1), deux moyens de traction (18, 19), qui sont immobilisés d'un côté sur le véhicule et de l'autre côté sur un avant-bras (23, 24), fixé sur la console (1), **caractérisé en ce que** les moyens de traction (18, 19) sont immobilisés sur la console (1) par l'intermédiaire, chacun, d'un avant-bras (21, 22), muni d'un avant-bras (23, 24), pouvant être rentré et commandé par ressort autour d'un axe de rotation (27, 28), les avant-bras (21, 22) étant situés le long de la console (1) et la distance entre l'axe de rotation (27, 28) de l'avant-bras respectif (21, 22) et le centre de rotation (7), côté véhicule, de la console (1) étant inférieure à la distance entre le point de fixation respectif (23a, 24a) du moyen de traction (18, 19) sur l'avant-bras respectif (23, 24) e le centre de rotation (7), côté véhicule, de la console (1).

2. Dispositif d'accouplement selon la revendication 1, **caractérisé en ce que** la ligne de force, qui passe entre le point d'immobilisation (32a, 33a), côté véhicule, du moyen de traction (18, 19) et le point de fixation (23a, 24a), côté console, du moyen de traction (18, 19), passe, en position initiale de la console (1), sur le côté extérieur, éloigné de la console (1), de l'axe de rotation (27, 28) de l'avant-bras respectif (23, 24).

3. Dispositif d'accouplement selon les revendications 1 ou 2, **caractérisé en ce que** la distance entre les avant-bras (21, 22), disposés sur la console (1) et le centre de rotation (7), côté véhicule, de la console (1 ), représente au moins 25 % de la longueur du dispositif d'accouplement.

4. Dispositif d'accouplement selon les revendications 2 ou 3, **caractérisé en ce que** l'intervalle de la ligne de force depuis l'axe de rotation (27, 28) de l'avant-bras (23, 24) du moyen de traction actif (18, 19) augmente, lors de la sortie de la console (1), de sorte que la tension du ressort, agissant pour le centrage, diminue au fur et à mesure que la sortie de la console (1) progresse.

5. Dispositif d'accouplement selon l'une des revendications précédentes, **caractérisé en ce que** le moyen de traction respectif (18, 19) décrit un angle avec l'axe médian longitudinal (9) de la console (1), qui se trouve en position initiale.

6. Dispositif d'accouplement selon l'une des revendications précédentes, **caractérisé en ce que** les moyens de traction (18, 19) sont constitués sous forme de câbles.

7. Dispositif d'accouplement selon l'une des revendications 1 à 5, **caractérisé en ce que** le moyen de traction (18, 19) est constitué en tant que tige, qui est logée, côté console, dans une coulisse et présente une butée, coopérant avec la coulisse.

8. Dispositif d'accouplement selon l'une des revendications précédentes, **caractérisé en ce que** la console (1) est munie d'une articulation pivotante (8), qui divise la console (1) en un bras articulé arrière et un bras articulé avant (2, 3), l'un des moyens de traction (18) étant disposé de telle sorte qu'il impose au bras articulé arrière (2), lors de l'inflexion du bras articulé avant (3), un mouvement oscillant, opposé au sens de mouvement du bras articulé avant (3).

9. Dispositif d'accouplement selon la revendication 8, **caractérisé en ce que** le bras articulé avant (3) présente un prolongement (5), faisant saillie côté véhicule, sur l'articulation pivotante (8), en l'état tiré de la console (1 ), prolongement sur lequel l'un des avant-bras (21) est immobilisé.

10. Dispositif d'accouplement selon la revendication 9, **caractérisé en ce que** le mécanisme de centrage (17) est constitué de telle sorte que la ligne de force nommée se déplace, lors de l'inflexion de la console (1) sur le côté de l'avant-bras rotatif (23), tourné vers la console (1), de sorte que le moyen de traction actif (18) et la force d'un ressort (25), qui charge l'avant-bras, s'efforcent de maintenir l'avant-bras rotatif (23) dans la position active et que des forces de guidage peuvent être transmises à la console (1) par le moyen de traction actif (18).
